# EUROPÄISCHE PATENTSCHRIFT

(11) **EP 1 371 791 B1**
(45) Veröffentlichungstag und Bekanntmachung des Hinweises auf die Patenterteilung: **09.03.2005**
(21) Anmeldenummer: 03012758.3
(22) Anmeldetag: 05.06.2003
(51) Int. Cl.: E04B 1/344, E04B 7/16

(54) **Bewegliches, höhenverstellbares, auseinanderklappbares Grossraumobjekt mit schiebbarem horizontalverstellbarem Elementdach**
Movable, height adjustable, foldable structure with extendible segmented roof
Structure mobile, pliable et réglable en hauteur avec toit extensible

(30) Priorität: 12.06.2002 DE 20209162 U
(43) Veröffentlichungstag der Anmeldung: 17.12.2003
(73) Patentinhaber: Wessmann, Georg, 49811 Lingen (DE)
(72) Erfinder: Wessmann, Georg, 49811 Lingen (DE)

(56) Entgegenhaltungen:
- EP-A- 0 280 265
- US-A- 3 352 596
- US-A- 3 596 416
- US-A- 4 546 578
- US-A- 4 616 451

## Beschreibung

Die vorliegende Erfindung hat zum Gegenstand, dass es sich um ein vorgefertigtes Großraumobjekt mit integrierter Plattform handelt.

Großraumobjekt oder Plattformen gibt es in verschiedenen Formen und Variationen, siehe beispielsweise US-A-4,546, 578.

Sinn der Erfindung ist es eine Einheit zu schaffen, bei der die Grundfläche um das Dreifache der Basisfläche vergrößert werden kann; und die Möglichkeit besteht aus dem gleichen Großraumobjekt eine Plattform zu schaffen, die das Sechsfache der Flächengröße der Basisfläche aufweist, ohne dass das Ausmaß des Ausgangsobjektes verändert wird.

Das Großraumobjekt mit integrierter Plattform hat den Vorteil, im zusammengefalteten Zustand, ein minimales Volumen aufzuweisen und im geöffneten Zustand eine Volumenvergrößerung bis zum Dreifachen des Ausgangsvolumens anzunehmen; bei Verwendung als Plattform, sogar bis auf das Sechsfache der ursprünglichen Bodenfläche.

Das integrierte Dach, das sich im Innern des Großraumobjektes befindet, wird nach Auseinanderklappen der Wände nach oben gehoben und auseinandergeschoben. Im ausgeschobenen Zustand ist das integrierte Dach auf feststehende Wände aufgesetzt und befestigt, sodass sich ein Raum bildet.

Durch das Anheben des Daches, kann das Dach als Schirm, Sonnenschutz oder zur Belüftung genutzt werden, da es in verschiedenen Richtungen gestellt werden kann.

Der Vorteil des Großraumobjektes besteht darin, dass mehrere Einheiten sowohl einzeln genutzt als auch zusammengestellt werden können, um dann als Wohnstätte, Büro, Camp etc. genutzt zu werden.

Das Großraumobjekt mit integrierter Plattform kann in jeder beliebigen Größe hergestellt werden.

Die Erfindung " Bewegliches höhenverstellbares auseinanderklappbares Groß - raumobjekt mit schiebbarem horizontal- und seitenverstellbarem Elementedach ", sowie die Funktionen werden anhand der folgenden Beschreibungen und Zeichnungen dargestellt:
Die Fig. 1 zeigt das ausgeschobene Dach, wobei die einzelnen Dachelemente auseinander geschoben sind, so dass sich ein vollständiges Dach bildet.
   Das Dach deckt im ausgeschobenen Zustand die Grundplatte Fig. 2 Nr. 5 und die Seitenwände Fig. 2 Nr.6 + 12 ab. Werden die Dachelemente ineinandergezogen, verringert sich die Grundfläche des Daches auf die Größe der Grundplatte Fig. 2 Nr. 5.
Die Fig. 2 zeigt das auseinandergefaltete Großraumobjekt, das sich so zusammenklappen lässt, dass sich das Objekt Fig. 4 bildet.
Die Fig. 3 zeigt den Grundrahmen mit den Stützen und Stützarmen, die sich flach an den Grundrahmen anlegen und ausklappen lassen.
Die Fig. 4 zeigt das Großraumobjekt im geschlossenen Zustand.
Die Fig. 5 und 6 zeigen das Großraumobjekt im geöffneten Zustand.
Die Fig. 7 zeigt das Großraumobjekt im ausgefalteten Zustand mit dem am Boden durch Stützen befestigten eingeschobenen Dach.
Die Fig. 8 zeigt das Großraumobjekt mit teils ausgefalteten Seitenteilen und Dachteil.
Die Fig. 9 zeigt das Großraumobjekt mit ausgefalteten Seitenteilen und ausgeschobenen Dach.
Die Fig. 10 zeigt das Großraumobjekt als Raum mit ausgefalteten Seitenteilen und ausgeschobenem Dach.

## Patentansprüche

1. Vorgefertigtes Großraumobjekt (15), das eine Basisplatte (5) und zehn weitere Platten (2,3,4,6,7,8,9,10,11,12) aufweist, die als Basiselement, Seitenwände, Frontwände und Bodenplatten verwendet werden und durch Scharniere miteinander verbunden werden, wobei die zehn weiteren Platten hydraulisch/mechanisch von der Basisplatte (5) weggeklappt oder an diese herangeklappt werden können, wobei das Großraumobjekt ferner ein Dach (18) aufweist; **dadurch gekennzeichnet, dass** das Dach aus Einzelelementen (1) besteht und in- und auseinander hydraulisch/mechanisch geschoben und je nach Nutzung, durch hydraulisch/mechanische Betätigung von Dachstützen (19) entsprechend eingesetzt wird; dass im ausgefatteten Zustand des Großraumobjekts, d.h. mit einem maximalen Volumen (17), ein Raum entstehen kann, dessen Grundfläche das Dreifache der Fläche der Basisplatte (5) beträgt; dass durch das Herunterklappen der Seitenwände (6,7,11,12) und Frontwände (8,9,10) des Raumes, die gleichzeitig als begehbare Bodenplatten ausgebildet sind, eine Plattform (16) entstehen kann, die das Sechsfache der Fläche der Basisplatte (5) aufweist und dass das zusammengeklappte Großraumobjekt (15), d.h. mit einem minimalen Volumen, leicht transportabel und leicht zu verstauen ist, und das selbsttätige Auseinanderklappen des Großraumobjekts verhindert wird, indem integrierte Schlösser in den Platten eingebaut und miteinander verschließbar sind.

2. Vorgefertigtes Großraumobjekt (15) gemäß Anspruch 1; **dadurch gekennzeichnet, dass** es beweglich, höhenverstellbar und klappbar ist.

3. Vorgefertigtes Großraumobjekt (15) gemäß Anspruch 1; **dadurch gekennzeichnet, dass** die Dacheinzelelemente freitragend sind und, dass das Dach angehoben oder abgesenkt werden kann.

4. Vorgefertigtes Großraumobjekt (15) gemäß Anspruch 1; **dadurch gekennzeichnet, dass** es eine Auflagestruktur aufweist, die aus Trägern besteht, die aus der Bodenstruktur der Basisplatte hydraulisch/mechanish ausgeklappt oder herangezogen werden können.

## Claims

1. Prefabricated structure (15) including a base plate (5) and ten other plates (2, 3, 4, 6, 7, 8, 9, 10, 11, 12) used as base element, side panels, front panels and base plates and connected by hinges, wherein the ten further plates can be folded up from the base plate (5) or folded down to it hydraulically/mechanically, wherein the structure further comprises a roof (18); **caracterised in that** the roof is composed of individual segments (1) and in that it can be extended and retracted hydraulically/mechanically and in that according to the intended use it can be suitably used by hydraulical/mechanical actuation of the roof supports (19); in that in an unfolded state, i.e. with a maximum volume (17), a room can be created the surface of which is three times the surface of the base plate (5); in that by folding down the side panels (6, 7, 11, 12) and the front panels (8, 9, 10) of the room, which are simultaneously designed as walkable base plate, a platform (16) can be created the surface of which is six times the surface of the base plate (5) and in that the folded structure (15), i.e. with a minimum volume, can be easily transported and comfortably stored and in that automatic unfolding of the structure is prevented by locks which are integrated in the plates and which can be interlocked.

2. Prefabricated structure (15) according to claim 1; **caracterised in that** it is movable, height adjustable and foldable.

3. Prefabricated structure (15) according to claim 1; **caracterised in that** the individual roof segments are self-supporting and in that the roof can be lifted or lowered.

4. Prefabricated structure (15) according to claim 1; **caracterised in that** it comprises a supporting structure composed of supports which can be folded up from or folded down to the floor structure of the base plate hydraulically/mechanically.

## Revendications

1. Structure préfabriquée de grand volume (15) présentant une plaque de base (5) et dix autres plaques (2, 3, 4, 6, 7, 8, 9, 10, 11, 12) utilisées comme élément de base, panneaux latéraux, panneaux frontaux et dalles de plancher et reliées entre elles à l'aide de charnières, les dix autres plaques pouvant être dépliées hydrauliquement/mécaniquement depuis la plaque de base (5) vers le haut ou rabattues vers celle-ci, la structure de grand volume comportant également un toit ; **caractérisée en ce que** le toit se compose d'éléments individuels (1) coulissant les uns sur les autres ou se déployant hydrauliquement/mécaniquement et que selon les cas il est utilisé de manière appropriée par l'actionnement hydraulique/mécanique de piliers supportant le toit (19); **en ce qu'**à l'état déplié de la structure de grand volume, c'est-à-dire à un volume maximal (17), il est possible de créer une pièce dont la surface s'élève au triple de la surface de la plaque de base (5) ; **en ce qu'**en repliant vers le bas les parois latérales (6, 7, 11, 12) et les parois frontales (8, 9, 10) de la pièce, qui sont en même temps façonnées comme dalles de plancher praticables, il est possible de créer une plateforme (16) possédant le sextuple de la surface de la plaque de base (5) et **en ce que** la structure de grand volume repliée (15), c'est-à-dire à un volume minimal, est facile à transporter et à stocker et **en ce que** le dépliage automatique de la structure de grand volume est empêché par des serrures intégrées aux plaques et verrouillables les unes avec les autres.

2. Structure préfabriquée de grand volume (15) selon la revendication 1 **caractérisée en ce qu'**elle est mobile, réglable en hauteur et pliable.

3. Structure préfabriquée de grand volume (15) selon la revendication 1 **caractérisée en ce que** les éléments individuels du toit ne sont pas soutenus et **en ce que** le toit peut être relevé ou abaissé.

4. Structure préfabriquée de grand volume (15) selon la revendication 1 **caractérisée en ce qu'**elle présente une structure d'appui se composant de poutres qui peuvent être dépliées hydrauliquement/mécaniquement depuis la structure du plancher de la plaque de base ou bien y être ramenées.
